# EUROPÄISCHE PATENTSCHRIFT

(11) **EP 2 628 414 B1**
(45) Veröffentlichungstag und Bekanntmachung des Hinweises auf die Patenterteilung: **14.01.2015**
(21) Anmeldenummer: 13155334.9
(22) Anmeldetag: 15.02.2013
(51) Int. Cl.: A47C 23/00, A47C 23/06

(54) **Rollrost**
Rollable slatted bed base
Sommier à lattes à rouleaux

(30) Priorität: 17.02.2012 DE 202012001637 U
(43) Veröffentlichungstag der Anmeldung: 21.08.2013
(73) Patentinhaber: Diemer & Dr. Jaspert GbR, 85630 Grasbrunn (DE)
(72) Erfinder: Diemer, Gregor, 85456 Wartenberg (DE); Jaspert, Bodo, Dr., 85630 Grasbrunn (DE)
(74) Vertreter: Manitz, Finsterwald & Partner GbR

(56) Entgegenhaltungen:
- DE-A1-102009 055 782
- DE-U1- 29 803 983

## Beschreibung

Die vorliegende Erfindung betrifft einen Rollrost zur Abstützung einer Matratze oder dergleichen mit mehreren den Rost in Querrichtung überspannenden, in Längsrichtung des Rostes hintereinander angeordneten Trägern, einer Vielzahl von auf den Trägern angeordneten, federnden Einzelstützelementen, deren obere Stützflächen gemeinsam die Stützfläche des Rostes bilden, und zwischen je zwei benachbarten Trägern angeordneten Verbindungsmitteln zum auf- und ausrollbaren Zusammenhalten der Träger.

Rollroste sind als herkömmliche Lattenroste bereits bekannt. Die Latten sind dabei über Bänder miteinander verbunden, die einen Zusammenhalt der Latten gewährleisten und im ausgerollten Zustand den maximalen Abstand der Latten vorgeben.

Ein Rollrost nach dem Oberbegriff des Anspruchs 1 ist z.B. aus DE 10 2009 055 782 A1 bekannt.

Bei Rollrosten der eingangs genannten Art besteht das Problem, dass die Träger bei nicht zentraler Belastung der Einzelstützelemente verkippen, da die Träger ein Drehmoment um ihre Längsachse erhalten.

Der Erfindung liegt die Aufgabe zugrunde, dieses Problem zu lösen.

Diese Aufgabe wird dadurch gelöst, dass die Träger jeweils mit mindestens einem Stützteil versehen oder starr verbunden sind, welches in Längsrichtung des Rostes eine Erstreckung aufweist, die mindestens so groß ist wie die der Stützfläche der auf den Trägern angeordneten Einzelstützelemente. Bevorzugt ist die Längserstreckung der Stützteile großer, insbesondere geringfügig großer, als die der Einzelstützelemente.

Durch diese Stützteile wird ein Verkippen der Träger auch bei einer nicht zentralen Belastung der Einzelstützelemente verhindert. Die Abstützung durch den erfindungsgemäßen Rollrost ist dadurch gegenüber bekannten Rollrosten mit Einzelstützelementen verbessert.

Durch Vorsehen von Stützteilen an beiden Enden der Träger kann eine besonders hohe Kippfestigkeit der Träger erreicht werden. Grundsätzlich könnte aber auch nur jeweils ein Stützteil vorgesehen sein, beispielsweise in der Mitte des Trägers, insbesondere wenn der Rollrost zur Auflage auf einer Platte vorgesehen ist.

Nach einer besonders bevorzugten Ausgestaltung der Erfindung bilden die Stützteile zugleich die Verbindungsmittel der Träger, indem die Stützteile benachbarter Träger jeweils in Auf- und Ausrollrichtung beweglich miteinander verbunden sind. Separate Verbindungsmittel sind dadurch entbehrlich. Die Stützteile erfüllen eine vorteilhafte Doppelfunktion.

Die Stützteile können dabei über je ein Gelenk, Scharnier oder flexibles oder elastisches Band miteinander verbunden sein. Eine Verbindung über ein Band ist besonders kostengünstig.

Nach einer ebenfalls besonders bevorzugten Ausgestaltung der Erfindung sind die Stützteile als Stäbe ausgebildet, die jeweils mit einem Ende eines zugeordneten Trägers T-förmig verbunden sind. Damit kann eine gute und symmetrische Abstützung der Träger gegen ein Verkippen erreicht werden. Nach einer anderen Ausgestaltung der Erfindung sind die Stützteile benachbarter Träger gemeinsam durch einen biegsamen, insbesondere elastischen Stab gebildet, insbesondere alle in Längsrichtung des Rollrostes hintereinander angeordneten Stützteile als ein Stab. Anders als die Verbindungsbänder herkömmlicher Rollroste ist ein solcher Stab nicht stauchbar und gewährleistet daher ebenfalls eine erhöhte Kippsicherheit für die Träger.

Nach einer weiteren Ausgestaltung der Erfindung sind an den Stützteilen Anschläge ausgebildet, durch welche der Aufrollradius begrenzt wird. Damit kann verhindert werden, dass die Einzelstützelemente beschädigt werden, indem der minimale Aufrollradius so gewählt wird, dass die Einzelstützelemente nicht oder nur geringfügig miteinander in Kontakt kommen.

Nach einer ebenfalls bevorzugten Ausgestaltung der Erfindung bestehen die Stützteile aus Holz. Dies ist in der Herstellung besonders günstig, da keine Formen benötigt werden. Die Stützteile können aber auch aus Kunststoff oder einem anderen Material hergestellt sein.

Nach einer weiteren bevorzugten Ausgestaltung der Erfindung ist der Rollrost mit einem aufstellbaren Kopf- und/oder Fußteil versehen, welches über mindestens ein Stützteil gelenkig mit dem Rollrost verbunden ist. Den Stützteilen wird dadurch eine weitere Funktion zugewiesen, die bei bekannten Rollrosten nicht vorgesehen werden kann, da keine in Längsrichtung des Rollrostes verlaufenden starren Elemente vorhanden sind.

Nach noch einer Ausgestaltung der Erfindung ist der Rollrost nur in einer Richtung aufrollbar ausgebildet. Dies kann beispielsweise dadurch realisiert sein, dass die Stützteile über kniegelenkartige Scharniere miteinander verbunden sind. Diese Ausgestaltung hat den Vorteil, dass eine Aufrollrichtung fest vorgegeben werden kann, insbesondere derart, dass die Einzelstützelemente innen liegen. Zudem ist die Liegeeigenschaft des ausgerollten Rollrostes dadurch verbessert.

Ausführungsbeispiele der Erfindung sind in der Zeichnung dargestellt und werden nachfolgend beschrieben. Es zeigen, jeweils in schematischer Darstellung,
Figur 1 eine perspektivische Ansicht eines erfindungsgemäßen Rollrostes in ausgerolltem Zustand,
Figur 2 eine Draufsicht auf die Oberseite des Rollrostes von Figur 1,
Figur 3 eine Seitenansicht eines Abschnitts eines Rollrostes von Figur 1,
Figur 4 eine perspektivische Ansicht des Rollrostes von Figur 1 in aufgerolltem Zustand mit passender Verpackung,
Figur 5 eine Seitenansicht des aufgerollten Rollrostes von Figur 4,
Figur 6 eine Draufsicht auf die Oberseite des aufgerollten Rollrostes von Figur 4,
Figur 7 eine perspektivische Ansicht einer zweiten Variante des erfindungsgemäßen Rollrostes in ausgerolltem Zustand,
Figur 8 eine Draufsicht auf die Oberseite des Rollrostes von Figur 7 und
Figur 9 eine Seitenansicht des Rollrostes von Figur 7.

Der in Figur 1-3 dargestellte Rollrost umfasst eine Mehrzahl von den Rost in Querrichtung überspannenden, in Längsrichtung I des Rostes hintereinander angeordneten Trägern 1 und eine Vielzahl von auf den Trägern 1 angeordneten, federnden Einzelstützelementen 2, deren obere Stützflächen 3 gemeinsam die Stützfläche des Rostes zur Abstützung einer Matratze oder dergleichen bilden. Die Träger 1 sind an ihren beiden Enden jeweils mit einem Stab 4 verbunden, dessen Erstreckung in Längsrichtung I des Rostes größer ist als die Längserstreckung der Stützflächen 3 der Einzelstützelemente 2. Die Stäbe 4 können sich auf einem Längsholm eines Bettuntergestells oder einer anderen Unterlage abstützen und verhindern dadurch ein Verkippen der Träger 1 bei nicht zentraler Belastung der Einzelstützelement 2.

Die Stäbe 4 benachbarter Träger 1 sind jeweils über ein Kniegelenk 5 beweglich miteinander verbunden. Das Kniegelenk 5 ist dabei derart angeordnet, dass jeder Stab 4 gegenüber seinem benachbarten Stab 4 nur nach oben verschwenkt werden kann. Der Rollrost kann daher nur in der in den Figuren 4-6 dargestellten Weise aufgerollt werden. In der Gegenrichtung ist ein Verschwenken der Stäbe 4 gegeneinander dagegen durch das Kniegelenk 5 gesperrt. Im ausgerollten Zustand passt der Rollrost in eine Verpackung 6 von beispielsweise 60x60 cm.

Die Stäbe 4 bestehen wie die Träger 1 beispielsweise aus Holz. Sie können dadurch kostengünstig hergestellt und in einfacher Weise mit den Stäben 1 verbunden werden, beispielsweise durch Kleben und/oder ineinander Stecken. Grundsätzlich können die Stäbe 4 aber auch aus einem anderen Material, beispielsweise Kunststoff bestehen. Dasselbe gilt für die Träger 1.

Bei der in den Figuren 7-9 dargestellten Variante des erfindungsgemäßen Rollrostes ist zusätzlich ein aufstellbares Kopfteil 7 vorgesehen. Das aufstellbare Kopfteil 7 ist dadurch gebildet, dass zwei Träger 1 am Ende des Rollrostes über einen gemeinsamen Stab 8 an jedem ihrer Enden miteinander verbunden sind. Die Stäbe 8 sind schwenkbar mit je einem weiteren Stab 9 verbunden, der parallel hierzu angeordnet und mit dem Stab 4 des benachbarten Trägers 1 gelenkig verbunden ist. Über hier nicht dargestellte, an sich bekannte Mittel kann das Kopfteil 7 in einer oder mehr Stellungen festgestellt werden. Am anderen Ende des Rollrostes kann ein entsprechend ausgebildetes aufstellbares Fußteil vorgesehen sein.

### Bezugszeichenliste

- 1: Träger
- 2: Einzelstützelement
- 3: Obere Stützfläche
- 4: Stab
- 5: Kniegelenk
- 6: Karton
- 7: Kopfteil
- 8: Stab
- 9: Stab
- I: Längsrichtung

## Patentansprüche

1. Rollrost zur Abstützung einer Matratze oder dergleichen mit mehreren den Rost in Querrichtung überspannenden, in Längsrichtung (I) des Rostes hintereinander angeordneten Trägern (1), einer Vielzahl von auf den Trägern (1) angeordneten, federnden Einzelstützelementen (2), deren obere Stützflächen (3) gemeinsam die Stützfläche des Rostes bilden, und zwischen je zwei benachbarten Trägern (1) angeordneten Verbindungsmitteln zum auf- und ausrollbaren Zusammenhalten der Träger (1), wobei
die Träger (1) jeweils mit mindestens einem Stützteil (4) versehen oder starr verbunden sind, **dadurch gekennzeichnet, dass** das Stützteil (4) in Längsrichtung (I) des Rostes eine Erstreckung aufweist, die mindestens so groß ist wie die der Stützfläche (3) der auf den Trägern (1) angeordneten Einzelstützelemente (2).

2. Rollrost nach Anspruch 1,
**dadurch gekennzeichnet, dass** die Träger (1) jeweils an ihren beiden Enden mit Stützteilen (4) versehen oder starr verbunden sind.

3. Rollrost nach Anspruch 1 oder 2,
**dadurch gekennzeichnet, dass** die Stützteile (4) zugleich die Verbindungsmittel der Träger (1) bilden, indem die Stützteile (4) benachbarter Träger (1) jeweils in Aufund Ausrollrichtung beweglich miteinander verbunden sind.

4. Rollrost nach Anspruch 3,
**dadurch gekennzeichnet, dass** die Stützteile (4) über je ein Gelenk (5), Scharnier oder flexibles oder elastisches Band miteinander verbunden sind.

5. Rollrost nach einem der vorhergehenden Ansprüche,
**dadurch gekennzeichnet, dass** die Stützteile (4) als Stäbe ausgebildet sind, die jeweils mit einem Ende eines zugeordneten Trägers (1) T-förmig verbunden sind.

6. Rollrost nach einem der Ansprüche 1 bis 3,
**dadurch gekennzeichnet, dass** die Stützteile benachbarter Träger (1) gemeinsam durch einen biegsamen, insbesondere elastischen Stab gebildet sind, insbesondere alle in Längsrichtung (I) des Rollrostes hintereinander angeordneten Stützteile als ein Stab.

7. Rollrost nach einem der vorhergehenden Ansprüche,
**dadurch gekennzeichnet, dass** an den Stützteilen (4) Anschläge ausgebildet sind, durch welche der Aufrollradius des Rostes begrenzt wird.

8. Rollrost nach einem der vorhergehenden Ansprüche,
**dadurch gekennzeichnet, dass** die Stützteile (4) aus Holz oder Kunststoff bestehen.

9. Rollrost nach einem der vorhergehenden Ansprüche,
**dadurch gekennzeichnet, dass** der Rollrost mit einem aufstellbaren Kopf- und/oder Fußteil (7) versehen ist.

10. Rollrost nach einem der vorhergehenden Ansprüche,
**dadurch gekennzeichnet, dass** der Rollrost nur in eine Richtung aufrollbar ausgebildet ist.

## Claims

1. A slat roll frame for supporting a mattress or the like having a plurality of carriers (1) spanning the slat frame in the transverse direction and arranged after one another in the longitudinal direction (I) of the slat frame, having a plurality of spring-loaded single support elements (2) which are arranged on the carriers (1) and whose upper support surfaces (3) together form the support surface of the slat frame, and having connection means arranged between two respective adjacent carriers (1) for holding the carriers (1) together so that they can be rolled up and out, wherein the carriers (1) are each provided with or rigidly connected to a support part (4),
**characterised in that**
the support part (4) has an extent in the longitudinal direction (I) of the slat frame which is at least as large as that of the support surface (3) of the single support elements (2) arranged on the carriers (1).

2. A slat roll frame in accordance with claim 1,
**characterised in that**
the carriers (1) are each provided with or rigidly connected to support parts (4) at their two ends.

3. A slat roll frame in accordance with claim 1 or claim 2, **characterised in that**
the support parts (4) simultaneously form the connection means of the carriers (1) **in that** the support parts (4) of adjacent carriers (1) are each movably connected to one another in the roll-up and roll-out directions.

4. A slat roll frame in accordance with claim 3,
**characterised in that**
the support parts (4) are connected to one another via a respective joint (5), hinge or flexible or elastic band.

5. A slat roll frame in accordance with any one of the preceding claims, **characterised in that**
the support parts (4) are formed as bars which are each connected in T shape to an end of an associated carrier (1).

6. A slat roll frame in accordance with any one of the claims 1 to 3, **characterised in that**
the support parts of adjacent carriers (1) are formed together by a flexible bar, in particular an elastic bar, in particular all support parts arranged after one another in the longitudinal direction (I) of the slat roll frame as one bar.

7. A slat roll frame in accordance with any one of the preceding claims, **characterised in that**
abutments by which the roll-up radius of the slat frame is bounded are formed at the support parts (4).

8. A slat roll frame in accordance with any one of the preceding claims, **characterised in that**
the support parts (4) comprise wood or plastic.

9. A slat roll frame in accordance with any one of the preceding claims, **characterised in that**
the slat roll frame is provided with a head part and/or foot part (7) which can be deployed.

10. A slat roll frame in accordance with any one of the preceding claims, **characterised in that**
the slat roll frame is only configured to be rolled up in one direction.

## Revendications

1. Sommier à lattes à enrouler destiné à soutenir un matelas ou similaire, comprenant plusieurs supports (1) enjambant le sommier en direction transversale et agencés les uns derrière les autres dans la direction longitudinale (I) du sommier, une pluralité d'éléments de soutien individuels à effet ressort (2) agencés sur les supports (1) et dont les surfaces de soutien supérieures (3) forment conjointement la surface de soutien du sommier, et des moyens de liaison agencés respectivement entre deux supports voisins (1) et destinés à maintenir les supports (1) ensemble de manière à pouvoir être enroulés et déroulés, dans lequel les supports (1) sont soit pourvus chacun d'au moins une pièce de soutien (4) soit reliés rigidement,
**caractérisé en ce que** la pièce de soutien (4) présente en direction longitudinale (I) du sommier une extension qui est au moins aussi grande que celle de la surface de soutien (3) des éléments de soutien individuels (2) agencés sur les supports (1).

2. Sommier à lattes à enrouler selon la revendication 1,
**caractérisé en ce que** les supports (1) sont soit pourvus respectivement de pièces de soutien (4) à leurs deux extrémités, soit reliés rigidement.

3. Sommier à lattes à enrouler selon la revendication 1 ou 2, **caractérisé en ce que** les pièces de soutien (4) forment simultanément les moyens de liaison des supports (1) du fait que les pièces de soutien (4) de supports voisins (1) sont reliées les unes aux autres avec mobilité respectivement en direction d'enroulement et en direction de déroulement.

4. Sommier à lattes à enrouler selon la revendication 3,
**caractérisé en ce que** les pièces de soutien (4) sont reliées les unes aux autres respectivement via une articulation (5), une charnière ou une bande flexible ou élastique.

5. Sommier à lattes à enrouler selon l'une des revendications précédentes,
**caractérisé en ce que** les pièces de soutien (4) sont réalisées sous forme de barreaux qui sont reliés respectivement à une extrémité d'un support associé (1) en formant un T.

6. Sommier à lattes à enrouler selon l'une des revendications 1 à 3, **caractérisé en ce que** les pièces de soutien de supports voisins (1) sont formées conjointement par un barreau flexible, en particulier élastique, et en particulier **en ce que** toutes les pièces de soutien agencées les unes derrière les autres en direction longitudinale (I) du sommier sont formées comme un barreau.

7. Sommier à lattes à enrouler selon l'une des revendications précédentes,
**caractérisé en ce que** des butées sont réalisées sur les pièces de soutien (4), butées au moyen desquelles le rayon d'enroulement du sommier est limité.

8. Sommier à lattes à enrouler selon l'une des revendications précédentes, **caractérisé en ce que** les pièces de soutien (4) sont en bois ou en matière plastique.

9. Sommier à lattes à enrouler selon l'une des revendications précédentes,
**caractérisé en ce que** le sommier est doté d'une partie de tête et/ou d'une partie de pied (7) relevable.

10. Sommier à lattes à enrouler selon l'une des revendications précédentes,
**caractérisé en ce que** le sommier est réalisé de manière à pouvoir être enroulé seulement dans une direction.
